# EUROPÄISCHE PATENTSCHRIFT

(11) **EP 3 851 206 B1**
(45) Veröffentlichungstag und Bekanntmachung des Hinweises auf die Patenterteilung: **22.11.2023**
(21) Anmeldenummer: 20212238.8
(22) Anmeldetag: 07.12.2020
(51) Int. Cl.: B05B 17/00

(54) **WASSERSPIEL UM EIN BELEUCHTETES WASSERBILD ZU ERZEUGEN**
WATER FEATURE TO CREATE AN ILLUMINATED WATER IMAGE
CARACTÉRISTIQUE D'EAU POUR CRÉER UNE IMAGE D'EAU ILLUMINÉE

(30) Priorität: 20.01.2020 DE 102020101238
(43) Veröffentlichungstag der Anmeldung: 21.07.2021
(73) Patentinhaber: Oase GmbH, 48477 Hörstel-Riesenbeck (DE)
(72) Erfinder: Muck, Thorsten, 49479 Ibbenbüren (DE)
(74) Vertreter: Engelmann, Kristiana

(56) Entgegenhaltungen:
- DE-A1-102010 012 203

## Beschreibung

Die Erfindung betrifft ein Wasserspiel zur Erzeugung eines beleuchteten Wasserbildes. Das Wasserspiel weist eine in einem Gehäuse fest angeordnete Beleuchtungseinheit und einen das Gehäuse durchsetzenden Wasserkanal auf. Der Wasserkanal ist mit einem Düseneinsatz zur Erzeugung eines Wasserbildes versehen.

Derartige Wasserspiele werden sowohl im privaten als auch im öffentlichen Raum zur Inszenierung etwa von Gärten oder Plätzen verwendet. Je nach verwendeter Wasserdüse kann dabei eine Vielfalt an Wasserbildern erzeugt werden, bei denen beispielsweise die Höhe, der Öffnungswinkel und/oder der Austrittsvektor des aus dem Wasserspiel austretenden Wassers variiert. Je nach Wahl des Wasserbilds wird das austretende Wasser in anderer Weise vom Licht der Beleuchtungseinheit getroffen und so ein anderer Gesamteindruck erzeugt.

Insbesondere beim Einbau eines solchen Wasserspiels in eine horizontal verlaufende Aufnahmestruktur, etwa einen Bodenbelag, lässt sich das Gehäuse häufig nicht exakt in Waage ausrichten. Bei einem schief eingebauten Wasserspiel stimmt jedoch auch die Richtung des austretenden Wassers nicht, was das gewünschte Wasserbild verdirbt. Beispielsweise tritt ein Wasserstrahl nicht wie vorgesehen senkrecht zum Boden, sondern schräg aus dem Wasserspiel aus. Um dies zu beheben, muss für gewöhnlich das gesamte Wasserspiel ausgebaut und neu ausgerichtet werden, was einen erheblichen Aufwand bedeutet.

Die DE 10 2010 012 203 A1 beschreibt bereits ein optional beleuchtbares Wasserspiel mit einer durch eine Antriebseinheit schwenkbaren Wasserdüse. Der Düseneinsatz besteht dabei im Wesentlichen aus drei Elementen, von denen die beiden inneren Schwenkbewegungen ausführen können, um beispielsweise das Wasserspiel anzupassen. Diese Ausgestaltung ist verhältnismäßig kompliziert und reparaturanfällig, insbesondere, wenn sich das Wasserspiel in einer zu betretenden Fläche befindet.

Aufgabe der vorliegenden Erfindung ist daher, ein Wasserspiel zu schaffen, das die vorstehend beschriebenen Nachteile vermeidet.

Es ist insbesondere ferner eine Aufgabe der Erfindung ein Wasserspiel zu schaffen, das sich zum Einbau in einen begehbaren Bodenbelag eignet.

Es ist insbesondere eine weitere Aufgabe der Erfindung, ein Wasserspiel zu schaffen, bei dem eine hohe Variabilität des Wasserbildes durch die Verwendbarkeit verschiedener Düseneinsätze ermöglicht wird und bei dem sich die Düseneinsätze nicht zu leicht abmontieren lassen.

Die Aufgabe wird gelöst durch ein Wasserspiel gemäß Anspruch 1. Das erfindungsgemäße Wasserspiel weist einen Düseneinsatz auf, der gegenüber der fest im Gehäuse des Wasserspiels angeordneten Beleuchtungseinheit verschwenkbar gelagert ist. Der Düseneinsatz ist dabei um einen Drehpunkt verschwenkbar gelagert, der unterhalb einer lichtaustrittsseitigen Oberseite des Gehäuses liegt. Durch Verschwenken des Düseneinsatzes kann die Richtung des austretenden Wassers angepasst und so eine sich nicht exakt in Waage befindende Einbauposition des Gehäuses ausgeglichen werden. Durch den sich möglichst nah am Gehäuse befindenden Drehpunkt kann der Düseneinsatz möglichst wenig vom Gehäuse abstehend angeordnet werden.

Erfindungsgemäß bildet der Düseneinsatz mit dem Gehäuse ein Gelenk mit einer zumindest bereichsweise kugelsegmentförmigen Führungskontur aus. Durch dieses nach Art eines Kugelgelenks aufgebaute Düseneinsatz-Düsenaufnahme-Paar kann ein sich nicht exakt in Waage befindendes Gehäuse optimal in allen Richtungen ausgeglichen werden. Dabei kann die kugelsegmentförmige Führungskontur von einem Teil des Gehäuses, insbesondere von einem Teil eines Flanscheinsatzes des Gehäuses, ausgebildet werden und mit einer Kontur des Düseneinsatzes zusammenwirken. Die kugelsegmentförmige Führungskontur wird von einer Außenkontur des Düseneinsatzes ausgebildet und bildet mit zumindest einer weiteren Kontur des Gehäuses eine Verbindung nach Art eines Kugelgelenks. Insbesondere weist in diesem Fall das Sicherungselement eine zum Düseneinsatz hin gewandte und entsprechend der kugelsegmentförmigen Außenkontur des Düseneinsatzes komplementär ausgebildete Zentrierungsinnenfläche auf. Die kugelsegmentförmige Außenkontur des Düseneinsatzes kann so an der Zentrierungsinnenfläche gleiten, so dass das den Düseneinsatz haltende Sicherungselement ferner zur optimalen Führung des Düseneinsatzes beiträgt. Zudem wird der in das Gehäuse eingesetzte Düseneinsatz beim Einsetzen des Sicherungselements in seine vorgesehene Einbaulage ausgerichtet.

Ein derartiges Wasserspiel weist eine besonders geringe Bauhöhe und hohe Stabilität auf, wodurch es sich insbesondere für einen begehbaren Bodenbelag eignet, da es keine Stolperfalle darstellt. Vorzugsweise bildet dabei das Gehäuse eine Düsenaufnahme aus, derart, dass zumindest ein Großteil des Düseneinsatzes, insbesondere der vollständige Düseneinsatz, von der Oberseite des Gehäuses in dieses einsetzbar ist. Der Großteil des Düseneinsatzes ist in das Gehäuse eingesetzt, wenn der überwiegende Teil des Düseneinsatzes unterhalb der Oberseite des Gehäuses angeordnet ist.

Insbesondere befindet sich der Drehpunkt des Düseneinsatzes zwischen 0 mm bis 30 mm, bevorzugt zwischen 5 mm bis 25 mm, besonders bevorzugt zwischen 5 mm bis 10 mm unterhalb der Oberseite. Die Höhe des Drehpunkts in Bezug zur Oberseite des Gehäuses wird dabei in Richtung einer Wasserkanalmittelachse des Wasserkanals gemessen, die in einer sich exakt in Waage befindenden Einbauposition des Gehäuses vertikal verläuft. Insbesondere ist die Oberseite als die in Einbauposition des Gehäuses sichtbare Seite des Gehäuses definiert. Lichtdurchlässige Teile, wie eine (Plexiglas-)Verglasung, werden dabei als Teil des Gehäuses verstanden.

Das Gehäuse ist vorzugsweise als Einbaugehäuse ausgebildet, das in der Einbauposition überwiegend in eine Aufnahmestruktur, beispielsweise einen Bodenbelag, eingelassen ist.

In einer Ausgestaltung der Erfindung weist das Wasserspiel ein den Düseneinsatz zumindest bereichsweise umgreifendes Sicherungselement auf, das den Düseneinsatz am Gehäuse fixiert und in eingebautem Zustand im Wesentlichen plan mit der Oberseite des Gehäuses abschließt. Auf diese Weise wird ein besonders kompakter Aufbau erreicht, bei dem der Düseneinsatz sicher am Gehäuse befestigt ist. Insbesondere ist das Sicherungselement dabei als Sicherungsring mit einem in das Gehäuse schraubbaren Außengewinde oder als in das Gehäuse einsetzbarer Sprengring ausgebildet. Das Sicherungselement schließt dabei im Wesentlichen plan mit der Oberseite des Gehäuses ab, wenn es in Richtung der Wasserkanalmittelachse gegenüber der Oberseite höchstens 5 mm, bevorzugt höchstens 3 mm absteht.

Gemäß einer weiteren bevorzugten Ausgestaltung der Erfindung hat der Düseneinsatz eine Oberseite, die in zumindest einer Verschwenkposition des Düseneinsatzes im Wesentlichen plan mit der Oberseite des Gehäuses abschließt. Dies ist insbesondere eine Verschwenkposition, in der der Düseneinsatz am wenigsten gegenüber der Oberseite des Gehäuses absteht, beispielsweise bei parallel und/oder koaxial zur Wasserkanalmittelachse verlaufender Düsenmittelachse der Düse. Die Oberseite des Düseneinsatzes schließt dabei im Wesentlichen plan mit der Oberseite des Gehäuses ab, wenn sie in Richtung der Wasserkanalmittelachse gegenüber der Oberseite höchstens 5 mm, bevorzugt höchstens 3 mm absteht. Durch diese konstruktive Maßnahme auf Seiten des Düsenkopfs kann das Wasserspiel noch kompakter, insbesondere flacher bauen.

Vorzugsweise grenzt eine plan ausgebildete Oberseite des Düseneinsatzes an eine gedachte senkrecht zur Düsenmittelachse verlaufende Ebene. Durch diese geometrische Beziehung kann der Düseneinsatz bequem ausgerichtet werden, indem seine Oberseite exakt in Waage positioniert wird.

In einer weiteren vorteilhaften Ausgestaltung der Erfindung ist der Düseneinsatz gegenüber einer zum Wasserkanal koaxialen Verschwenkposition höchstens um ± 45 Grad, bevorzugt höchstens um ± 30 Grad, besonders bevorzugt höchstens um ± 15 Grad verschwenkbar ausgebildet. Durch einen derart begrenzten Verschwenkbereich, können Gehäuse und Düsenaufnahme besonders kompakt ausgestaltet werden. Unter einer zum Wasserkanal koaxialen Verschwenkposition des Düseneinsatzes ist eine Verschwenkposition zu verstehen, in der der die Düsenmittelachse parallel zur Wasserkanalmittelachse verläuft.

Gemäß einer weiteren bevorzugten Ausgestaltung der Erfindung weist das Gehäuse einen Flanscheinsatz auf, der von einer Unterseite des Gehäuses in dieses eingesetzt und lösbar fixiert wird, wobei der Flanscheinsatz eine Lagerkontur aufweist, auf der der Düseneinsatz lagert. Dieser insbesondere in das Gehäuse von der Unterseite einschraubbare Flanscheinsatz dient als Auflager für den von oben in das Gehäuse eingesetzten Düseneinsatz. Zudem dient der Flanscheinsatz als Anschluss für eine Wasserleitung. Die Lagerkontur des Flanscheinsatzes ist dabei insbesondere konisch verlaufend ausgebildet. Hierdurch lässt sich der Düseneinsatz beim Einsetzen in das Gehäuse bzw. beim Auflegen auf die Lagerkontur optimal ausrichten. Ferner lassen sich so auch unterschiedliche eine kugelsegmentförmige Außenkontur aufweisende Düseneinsätze mit unterschiedlichen Kugelsegmentradien sicher im Gehäuse anordnen.

In einer weiteren vorteilhaften Ausgestaltung der Erfindung weist der Düseneinsatz zumindest einen Führungsvorsprung auf, der zur Begrenzung seiner Verschwenkbewegung in eine Führungsausnehmung des Gehäuses hineinragt. Die Führungsausnehmung wird vorzugsweise von einem Längsabschnitt des Wasserkanals ausgebildet, der von unten durch den Flanscheinsatz und von oben durch das Sicherungselement begrenzt wird. So wird durch Verwendung der bereits vorhandenen Komponenten des Wasserspiels eine kompakt bauende Lösung zur Begrenzung der Verschwenkbewegung des Düseneinsatzes bereitgestellt. Vorzugsweise ist der insbesondere vollumfänglich verlaufende Führungsvorsprung auf einem Umfangsbereich der kugelsegmentförmigen Außenkontur des Düseneinsatzes angeordnet.

Die eingangs gestellte Aufgabe wird ferner durch ein Set aus Wasserspiel und Ausrichtungs- und Fixierwerkzeug gemäß Anspruch 11 gelöst. Bei einem solchen Set weist das Ausrichtungs- und Fixierwerkzeug zumindest ein werkzeugseitiges Kontaktelement auf, das zu zumindest einem wasserspielseitigen Kontaktelement des Sicherungsrings derart komplementär ausgebildet ist, dass das werkzeugseitige Kontaktelement mit dem wasserspielseitigen Kontaktelement in einen formschlüssigen Eingriff bringbar ist. Durch Drehen des Ausrichtungs- und Fixierwerkzeugs, insbesondere um eine beim formschlüssigen Eingriff parallel zu einer Wasserkanalmittelachse verlaufenden Werkzeugdrehachse, ist das Sicherungselement fixierbar
oder lösbar. Durch Kombination des Wasserspiels mit einem dafür speziell angepassten Werkzeug kann der Düseneinsatz sicher an dem Gehäuse befestigt und nicht durch übliche Mittel entfernt werden, so dass sich das Wasserspiel besonders gut zur Installation im öffentlichen Raum eignet.

In einer Ausgestaltung der Erfindung sind das werkzeugseitige Kontaktelement und das wasserspielseitige Kontaktelement derart ausgeformt, dass sie eine Verbindung mit einem in eine Vertiefung eingreifenden Vorsprung ausbilden. Insbesondere erstrecken sich die Vertiefung und der Vorsprung parallel zur Wasserkanalmittelachse. Dabei können die werkzeugseitigen Kontaktelemente als Vorsprünge und die wasserspielseitigen Kontaktelemente als Vertiefung ausgebildet sein. Alternativ können die wasserspielseitigen Kontaktelemente als Vorsprünge und die werkzeugseitigen Kontaktelemente als Vertiefung ausgebildet sein. Ferner ein Teil von werkzeugseitigen Kontaktelementen als Vertiefungen und ein anderer Teil als Vorsprünge ausgebildet sein, während die damit zusammenwirkenden wasserspielseitigen Kontaktelemente jeweils komplementär ausgebildet sind.

Gemäß einer weiteren bevorzugten Ausgestaltung der Erfindung weist das Ausrichtungs- und Fixierwerkzeug zumindest zwei, bevorzugt zumindest drei, besonders bevorzugt vier in Umfangsrichtung um seine Werkzeugdrehachse angeordnete Kontaktelemente auf. Auf diese Weise kann das Ausrichtungs- und Fixierwerkzeug optimal an dem Sicherungselement angreifen und dieses durch Drehen befestigen oder lösen.

in einer weiteren bevorzugten Ausgestaltung der Erfindung weist das Ausrichtungs- und Fixierwerkzeug zumindest ein sich quer zu seiner Werkzeugdrehachse erstreckendes Griffelement auf. Dadurch ist ein größerer Hebel für das Ausrichtungs- und Fixierwerkzeug bereitgestellt, so dass sich das Sicherungselement besser fixieren oder lösen lässt. Vorzugsweise weist das Ausrichtungs- und Fixierwerkzeug zwei sich gegenüberliegende Griffelemente auf. Dadurch kann das Sicherungselement optimal mit einer Hand fixiert oder gelöst werden. Vorzugsweise weist zumindest eines der Griffelemente zumindest einen Ansatzbereich zum Ansetzen eines Hebelvergrößerungselements auf. Auf diese Weise kann der Hebel weiter vergrößert werden, wodurch sich insbesondere festsitzende Sicherungselemente besser lösen lassen. Der Ansatzbereich ist insbesondere in Form einer vorzugsweise durchgehenden Ausnehmung im Griffelement ausgebildet.

In einer weiteren bevorzugten Ausgestaltung der Erfindung weist das Ausrichtungs- und Fixierwerkzeug eine Dosenlibelle auf. Damit kann die Ausrichtung des Düseneinsatzes in eine exakt waagerechte Position erfolgen. Vorzugsweise ist dazu die Dosenlibelle aus dem Ausrichtungs- und Fixierwerkzeug herausnehmbar. Auf diese Weise kann die Dosenlibelle zur Prüfung der Ausrichtung direkt auf dem Düseneinsatz, insbesondere auf einer planen Oberfläche des Düseneinsatzes, abgelegt werden.

Insgesamt wird mit der vorliegenden Erfindung ein neuartiges Wasserspiel geschaffen, das ohne großen Aufwand den Ausgleich einer sich nicht exakt in Waage befindende Einbauposition des Gehäuses ermöglicht, so dass ein optimales Wasserbild erhalten wird. Durch geschickte konstruktive Maßnahmen weist das Wasserspiel eine geringe Bauhöhe auf und eignet sich somit besonders für den Einbau in begehbare Aufnahmestrukturen. Zuletzt bietet das erfindungsgemäße Wasserspiel die Möglichkeit, verschiedene Düseneinsätze zu verwenden und so unterschiedliche Wasserbilder zu erhalten, ohne dass diese zu leicht herausnehmbar sind.

Es wird ausdrücklich darauf hingewiesen, dass die vorstehend erläuterten Ausgestaltungen der Erfindung jeweils für sich oder in einer beliebigen technisch sinnvollen Kombination auch untereinander jeweils mit dem Gegenstand zumindest eines der Ansprüche 1 oder 11 kombinierbar sind. Weitere Abwandlungen und Ausgestaltungen der Erfindung lassen sich der nachfolgenden gegenständlichen Beschreibung und den Zeichnungen entnehmen.

Weitere Vorteile und Einzelheiten sind den nachfolgend beschriebenen Ausführungsbeispielen zu entnehmen. In den schematischen Figuren zeigen:
- Fig. 1: ein erfindungsgemäßes Wasserspiel in einer Querschnittansicht,
- Fig. 2: ein erfindungsgemäßes Set in einer Querschnittansicht,
- Fig. 3: ein Detail des erfindungsgemäßen Sets aus Fig. 2 in einer Draufsicht,
- Fig. 4: das erfindungsgemäße Set aus Fig. 2 in einem formschlüssigen Eingriff in einer Draufsicht,
- Fig. 5: einen Teil des erfindungsgemäßen Sets aus Fig. 4.

Gleich oder ähnlich wirkende Teile sind - sofern dienlich - mit identischen Bezugsziffern versehen.

Einzelne technische Merkmale der nachbeschriebenen Ausführungsbeispiele können auch in Kombination mit vorbeschriebenen Ausführungsbeispielen sowie den Merkmalen der unabhängigen Ansprüche und etwaiger weiterer Ansprüche zu erfindungsgemäßen Gegenständen kombiniert werden.

Fig. 1 zeigt ein erfindungsgemäßes Wasserspiel 2 in einer Querschnittsansicht mit einer im einem Gehäuse 4 fest angeordneten und aus mehreren LED-Gruppen 6 bestehenden Beleuchtungseinheit sowie einem das Gehäuse 4 zentral durchsetzenden Wasserkanal 8. Der Wasserkanal 8 ist mit einem Düseneinsatz 10 zur Erzeugung eines Wasserbildes versehen. Das Gehäuse 4 umfasst ein Kerngehäuse 4a, einen Gehäusedeckel 4b sowie eine Verglasung 4c. Die Lichtaustrittsseite des Gehäuses 4 stellt dessen Oberseite 12 dar. Der Düseneinsatz 10 ist gegenüber der im Gehäuse 4 fest angeordneten Beleuchtungseinheit um einen Drehpunkt verschwenkbar gelagert, der unterhalb der Oberseite 12 des Gehäuses 4 liegt.

Das Gehäuse 4 bildet eine Düsenaufnahme aus, derart, dass der Düseneinsatz in der hier gezeigten Einbaulage vollständig in das Gehäuse 4 eingesetzt ist. Dazu wird der Düseneinsatz 10 von der Oberseite 12 in den Wasserkanal 8 eingesetzt und durch ein den Düseneinsatz 10 bereichsweise umgreifendes Sicherungselement 16, hier in Form eines in das Gehäuse 4 schraubbaren Sicherungsringes, an dem Gehäuse 4 befestigt. Das Sicherungselement 16 ist in eingebautem Zustand im Wesentlichen plan mit der Oberseite 12 abschließend ausgebildet, d.h. es steht nur geringfügig gegenüber der Oberseite ab. Der Düseneinsatz 10 weist eine plane Oberseite 10a auf. Diese ist in der hier gezeigten koaxialen Verschwenkposition, bei der eine Düsenmittelachse B des Düseneinsatzes 10 koaxial mit einer Wasserkanalmittelachse A des Wasserkanals 8 verläuft, plan mit der Oberseite 12 abschließend ausgebildet. In dieser Verschwenkposition steht der Düseneinsatz 10 auch am wenigstens gegenüber der Oberseite 12 ab.

Weiterhin zeigt Fig. 1, dass der Düseneinsatz 10 mit dem Gehäuse 4 ein Gelenk mit einer kugelsegmentförmigen Führungskontur 18 bildet. Die kugelsegmentförmige Führungskontur 18 wird dabei von einer Außenkontur des Düseneinsatzes 10 ausgebildet und liegt an einer Zentrierungsinnenfläche 20 des Sicherungselements 16 an, die entsprechend der kugelsegmentförmigen Führungskontur 18 komplementär ausgebildet ist. Das Gehäuse 4 weist ferner einen Flanscheinsatz 22 auf, der von einer Unterseite 24 in dieses eingeschraubt ist. Der Flanscheinsatz 22 weist eine konische Lagekontur 26 auf, auf der der Düseneinsatz 10 lagert.

Auf einem Umfangsbereich seiner kugelsegmentförmigen Außenkontur weist der Düseneinsatz 10 einen sich vollumfänglich erstreckenden Führungsvorsprung 28 auf, der zur Begrenzung der Verschwenkbewegung des Düseneinsatzes 10 in eine Führungsausnehmung 30 des Gehäuses eingreift. Die Führungsausnehmung 30 wird dabei von dem Wasserkanal 8 selbst ausgebildet, der von unten durch den Flanscheinsatz 22 und von oben durch das Sicherungselement 16 begrenzt wird. Der Bewegungsfreiraum der Verschwenkbewegung des Düseneinsatzes 10 ist durch das Spiel vorgegeben, das der Führungsvorsprung 28 in der Führungsausnehmung 30 hat.

Fig. 2 zeigt ein erfindungsgemäßes Set aus Wasserspiel 2 und Ausrichtungs- und Fixierwerkzeug 32. Das Ausrichtungs- und Fixierwerkzeug 32 weist in Umfangsrichtung um seine zentral verlaufende Werkzeugdrehachse C vier werkzeugseitige Kontaktelemente 34 auf, von denen in hier nur drei zu sehen sind. Die in Form von sich in Richtung der Wasserkanalmittelachse A erstreckenden Vorsprüngen ausgebildeten werkzeugseitigen Kontaktelemente 34 sind zu vier wasserspielseitigen Kontaktelementen 36 des Sicherungselements 16, die in Form von sich in Richtung der Wasserkanalmittelachse A erstreckenden Vertiefungen ausgebildet sind und von denen hier nur zwei zu sehen sind, derart komplementär ausgebildet, dass die werkzeugseitigen Kontaktelemente 34 mit den wasserspielseitigen Kontaktelementen 36 in einen formschlüssigen Eingriff bzw. eine Formschlussposition bringbar sind. In dieser Formschlussposition kann durch Drehen des Ausrichtungs- und Fixierwerkzeugs 32 um die dann parallel zu einer Wasserkanalmittelachse A verlaufende Werkzeugdrehachse C kann das Sicherungselement 16 fixiert oder gelöst werden.

Fig. 3 zeigt das Ausrichtungs- und Fixierwerkzeug 32 in einer Draufsicht. Das Ausrichtungs- und Fixierwerkzeug 32 weist zwei sich quer zu seiner Werkzeugdrehachse C, die in dieser Darstellung senkrecht zur Bildebene verläuft, erstreckende und sich gegenüberliegende Griffelemente 38 auf, die eine bequeme einhändige Bedienung ermöglichen. Jedes der Griffelemente 38 weist zudem einen Ansatzbereich 40, hier in Form einer durchgehenden Ausnehmung, zum Ansetzen eines Hebelvergrößerungselements auf. So können bei Bedarf zur Verstärkung der Hebelwirkung ein oder mehrere Hebelvergrößerungselemente, bspw. in Form einer Hebelverlängerung, an den Ansatzbereichen 40 angesetzt werden.

Zur optimalen Ausrichtung des Düseneinsatzes 10 und/oder des Gehäuses weist das Ausrichtungs- und Fixierwerkzeug 32 eine Dosenlibelle 42 auf, die in eines der Griffelemente 38 abnehmbar eingeclipst ist.

Fig. 4 zeigt das Wasserspiel 2 und das Ausrichtungs- und Fixierwerkzeug 32 in einer Draufsicht, bei dem die werkzeugseitigen Kontaktelemente 34 mit den wasserspielseitigen Kontaktelementen 36 in formschlüssigen Eingriff bzw. in die Formschlussposition gebracht sind. Durch Drehen des Ausrichtungs- und Fixierwerkzeug 32 in Drehrichtung D um die Werkzeugdrehachse C kann das Sicherungselement 16 gelöst oder fixiert werden.

Fig. 5 zeigt das Wasserspiel 2 in Draufsicht mit der Dosenlibelle 42, die auf der planen Oberseite 10a des sich exakt in Waage befindenden Düseneinsatzes abgelegt ist, was durch die zentrale Position der Gasblase der Libelle 42 indiziert wird.

## Patentansprüche

1. Wasserspiel (2) zur Erzeugung eines beleuchteten Wasserbildes, umfassend eine in einem Gehäuse (4) fest angeordnete Beleuchtungseinheit und einen das Gehäuse (4) durchsetzenden Wasserkanal (8), wobei der Wasserkanal (8) mit einem Düseneinsatz (10) zur Erzeugung eines Wasserbildes versehen ist, der gegenüber der Beleuchtungseinheit verschwenkbar gelagert ist, wobei der Düseneinsatz (10) um einen Drehpunkt verschwenkbar gelagert ist, der unterhalb einer lichtaustrittsseitigen Oberseite (12) des Gehäuses (4) liegt und der Düseneinsatz (10) mit dem Gehäuse (4) ein Gelenk mit einer zumindest bereichsweise kugelsegmentförmigen Führungskontur (18) ausbildet, die von einer Außenkontur des Düseneinsatzes (10) ausgebildet wird.

2. Wasserspiel (2) nach Anspruch 1, **dadurch gekennzeichnet, dass** das Gehäuse (4) eine Düsenaufnahme ausbildet, derart, dass zumindest ein Großteil des Düseneinsatzes (10), insbesondere der vollständige Düseneinsatz (10), von der Oberseite (12) des Gehäuses (4) in dieses einsetzbar.

3. Wasserspiel (2) nach Anspruch 1 oder 2, **dadurch gekennzeichnet, dass** das Wasserspiel (2) ein den Düseneinsatz (10) zumindest bereichsweise übergreifendes Sicherungselement (16) aufweist, das den Düseneinsatz (10) am Gehäuse (4) fixiert und in eingebautem Zustand im Wesentlichen plan mit der Oberseite (12) des Gehäuses (4) abschließt, insbesondere wobei das Sicherungselement (16) als Sicherungsring mit einem in das Gehäuse (4) schraubbaren Außengewinde oder als in das Gehäuse (4) einsetzbarer Sprengring ausgebildet ist.

4. Wasserspiel (2) nach einem der Ansprüche 1 bis 3, **gekennzeichnet durch** eine Oberseite (10a) des Düseneinsatzes (10), die in zumindest einer Verschwenkposition des Düseneinsatzes (10) im Wesentlichen plan mit der Oberseite (12) des Gehäuses (4) abschließt.

5. Wasserspiel (2) nach einem der Ansprüche 1 bis 4, **dadurch gekennzeichnet, dass** das Sicherungselement (16) eine zum Düseneinsatz (10) hin gewandte und entsprechend der kugelsegmentförmigen Außenkontur des Düseneinsatzes (10) komplementär ausgebildete Zentrierungsinnenfläche (20) aufweist.

6. Wasserspiel (2) nach einem der Ansprüche 1 bis 5, **dadurch gekennzeichnet, dass** der Düseneinsatz (10) gegenüber einer zum Wasserkanal (8) koaxialen Verschwenkposition höchstens um ± 45 Grad, bevorzugt höchstens um ± 30 Grad, besonders bevorzugt höchstens um ± 15 Grad, verschwenkbar ausgebildet ist.

7. Wasserspiel (2) nach einem der Ansprüche 1 bis 6, **dadurch gekennzeichnet, dass** das Gehäuse (4) einen Flanscheinsatz (22) aufweist, der von einer Unterseite (24) des Gehäuses (4) in dieses eingesetzt und lösbar fixiert, insbesondere eingeschraubt wird, wobei der Flanscheinsatz (22) eine insbesondere konische Lagerkontur (26) aufweist, auf der der Düseneinsatz (10) lagert.

8. Wasserspiel (2) nach einem der Ansprüche 1 bis 7, **dadurch gekennzeichnet, dass** der Düseneinsatz (10), insbesondere auf einem Umfangsbereich seiner kugelsegmentförmigen Außenkontur gemäß Anspruch 6, zumindest einen Führungsvorsprung (28) aufweist, der zur Begrenzung seiner Verschwenkbewegung in eine Führungsausnehmung (30) des Gehäuses (4) hineinragt.

9. Set aus Wasserspiel (2) nach einem der Ansprüche 2 bis 8 und einem Ausrichtungs- und Fixierwerkzeug (32), wobei das Ausrichtungs- und Fixierwerkzeug (32) zumindest ein werkzeugseitiges Kontaktelement (34) aufweist, das zu zumindest einem wasserspielseitigen Kontaktelement (36) des Sicherungselements (16) derart komplementär ausgebildet ist, dass das werkzeugseitige Kontaktelement (34) mit dem wasserspielseitigen Kontaktelement (36) in einen formschlüssigen Eingriff bringbar ist, so dass durch Drehen des Ausrichtungs- und Fixierwerkzeugs (32), insbesondere um eine in einer Formschlussposition parallel zu oder übereinstimmend mit einer Wasserkanalmittelachse (A) verlaufende Werkzeugdrehachse (C), das Sicherungselement (16) fixierbar oder lösbar ist.

10. Set nach Anspruch 9, **dadurch gekennzeichnet, dass** das werkzeugseitige Kontaktelement (34) und das wasserspielseitige Kontaktelement (36) derart ausgeformt sind, dass sie eine Verbindung durch einen in eine Vertiefung eingreifenden Vorsprung ausbilden, insbesondere wobei sich die Vertiefung und der Vorsprung parallel zur Wasserkanalmittelachse (A) erstrecken.

11. Set nach Anspruch 9 oder 10, **dadurch gekennzeichnet, dass** das Ausrichtungs- und Fixierwerkzeug (32) zumindest zwei, bevorzugt zumindest drei, besonders bevorzugt vier, in Umfangsrichtung um seine Werkzeugdrehachse (C) angeordnete Kontaktelemente (34) aufweist.

12. Set nach einem der Ansprüche 9 bis 11, **dadurch gekennzeichnet, dass** das Ausrichtungs- und Fixierwerkzeug (32) zumindest ein sich quer zu seiner Werkzeugdrehachse (C) erstreckendes Griffelement (38), bevorzugt zwei sich gegenüberliegende Griffelemente (38), aufweist.

13. Set nach Anspruch 12, **dadurch gekennzeichnet, dass** zumindest eines der Griffelemente (38) zumindest einen Ansatzbereich (40) zum Ansetzen eines Hebelvergrößerungselements, insbesondere einen Ansatzbereich (40) in Form einer vorzugsweise durchgehenden Ausnehmung, aufweist.

14. Set nach einem der Ansprüche 9 bis 13, **dadurch gekennzeichnet, dass** das Ausrichtungs- und Fixierwerkzeug (32) eine insbesondere abnehmbare Dosenlibelle (42) aufweist.

## Claims

1. Water feature (2) for creating an illuminated water image, comprising a lighting unit which is fixedly arranged in a housing (4) and a water channel (8) passing through the housing (4), wherein the water channel (8) is provided with a nozzle insert (10) for creating a water image, which insert is mounted so as to be pivotable relative to the illumination unit, wherein the nozzle insert (10) is mounted so as to be pivotable about a pivot point which lies below a upper side (12) of the housing (4) on the light exit side, and the nozzle insert (10) forms a joint, together with the housing (4), having a guide contour (18) which is spherical segment-shaped at least in regions and is formed by an outer contour of the nozzle insert (10).

2. Water feature (2) according to claim 1, **characterized in that** the housing (4) forms a nozzle holder such that at least the majority of the nozzle insert (10), in particular the complete nozzle insert (10), can be inserted into the housing (4) from the upper side (12) thereof.

3. Water feature (2) according to claim 1 or 2, **characterized in that** the water feature (2) has a securing element (16) which overlaps the nozzle insert (10) at least in regions and fixes the nozzle insert (10) on the housing (4) and, in the installed state, terminates substantially flat with the upper side (12) of the housing (4), in particular wherein the securing element (16) being designed as a locking ring having an external thread which can be screwed into the housing (4), or as a snap ring which can be inserted into the housing (4).

4. Water feature (2) according to any of claims 1 to 3, **characterized by** an upper side (10a) of the nozzle insert (10), which, in at least one pivot position of the nozzle insert (10), terminates substantially flat with the upper side (12) of the housing (4).

5. Water feature (2) according to any of claims 1 to 4, **characterized in that** the securing element (16) has a centering inner surface (20) facing the nozzle insert (10) and complementary to the spherical segment-shaped outer contour of the nozzle insert (10).

6. Water feature (2) according to any of claims 1 to 5, **characterized in that** the nozzle insert (10) is designed to be pivotable relative to a pivot position coaxial to the water channel (8) by at most ± 45 degrees, preferably by at most ± 30 degrees, particularly preferably by at most ± 15 degrees.

7. Water feature (2) according to any of claims 1 to 6, **characterized in that** the housing (4) has a flange insert (22) which is inserted into the housing (4) from an underside (24) thereof and is releasably fixed therein, in particular screwed, the flange insert (22) having an in particular conical bearing contour (26) on which the nozzle insert (10) is mounted.

8. Water feature (2) according to any of claims 1 to 7, **characterized in that** the nozzle insert (10), in particular on a peripheral region of its spherical segment-shaped outer contour according to claim 6, has at least one guide projection (28) which projects into a guide recess (30) of the housing (4) in order to limit its pivot movement.

9. Set consisting of a water feature (2) according to any of claims 2 to 8 and an alignment and fixing tool (32), wherein the alignment and fixing tool (32) has at least one tool-side contact element (34) which is designed to be complementary to at least one water feature-side contact element (36) of the securing element (16), in such a way that the tool-side contact element (34) can be brought into form-fitting engagement with the contact element (36) on the water feature-side, so that the securing element (16) can be fixed or released by rotating the alignment and fixing tool (32) in particular about a tool axis of rotation (C) that extends in parallel with or corresponds to a water channel central axis (A) in a form-fitting position.

10. Set according to claim 9, **characterized in that** the tool-side contact element (34) and the contact element (36) on the water feature-side are shaped such that they form a connection via a projection engaging in a depression, in particular the depression and the projection extending in parallel with the water channel central axis (A).

11. Set according to either claim 9 or claim 10, **characterized in that** the alignment and fixing tool (32) has at least two, preferably at least three, particularly preferably four, contact elements (34) arranged in the peripheral direction about its tool axis of rotation (C).

12. Set according to any of claims 9 to 11, **characterized in that** the alignment and fixing tool (32) has at least one gripping element (38) extending transversely to its tool axis of rotation (C), preferably two opposing gripping elements (38).

13. Set according to claim 12, **characterized in that** at least one of the gripping elements (38) has at least one application region (40) for applying a lever enlargement element, in particular an application region (40) in the form of a preferably continuous recess.

14. Set according to any of claims 9 to 13, **characterized in that** the
alignment and fixing tool (32) has an, in particular, removable leveling indicator (42).

## Revendications

1. Jeu d'eau (2) permettant de générer une image d'eau éclairée, comprenant une unité d'éclairage disposée de manière fixe dans un boîtier (4) et un canal d'eau (8) traversant le boîtier (4), le canal d'eau (8) étant pourvu d'un insert de buse (10) permettant de générer une image d'eau, lequel insert de buse est monté de manière à pouvoir pivoter par rapport à l'unité d'éclairage, l'insert de buse (10) étant monté de manière à pouvoir pivoter autour d'un point de rotation qui est situé en dessous d'une face supérieure (12) côté sortie de lumière du boîtier (4), et l'insert de buse (10) réalisant avec le boîtier (4) une articulation comportant un contour de guidage (18) en forme de segment sphérique au moins dans certaines régions, lequel contour de guidage est réalisé par un contour extérieur de l'insert de buse (10).

2. Jeu d'eau (2) selon la revendication 1, **caractérisé en ce que** le boîtier (4) réalise un logement de buse de telle sorte qu'au moins une grande partie de l'insert de buse (10), en particulier la totalité de l'insert de buse (10), peut être insérée dans le boîtier depuis la face supérieure (12) du boîtier (4).

3. Jeu d'eau (2) selon la revendication 1 ou 2, **caractérisé en ce que** le jeu d'eau (2) présente un élément de sécurisation (16) recouvrant l'insert de buse (10) au moins dans certaines régions, lequel élément de sécurisation fixe l'insert de buse (10) sur le boîtier (4) et, à l'état monté, affleure de manière sensiblement plane la face supérieure (12) du boîtier (4), en particulier l'élément de sécurisation (16) étant réalisé comme une bague de sécurisation comportant un filetage extérieur pouvant être vissé dans le boîtier (4) ou comme un circlip pouvant être inséré dans le boîtier (4).

4. Jeu d'eau (2) selon l'une des revendications 1 à 3, **caractérisé par** une face supérieure (10a) de l'insert de buse (10) qui, dans au moins une position de pivotement de l'insert de buse (10), affleure de manière sensiblement plane la face supérieure (12) du boîtier (4).

5. Jeu d'eau (2) selon l'une des revendications 1 à 4, **caractérisé en ce que** l'élément de sécurisation (16) présente une surface intérieure de centrage (20) faisant face à l'insert de buse (10) et réalisée de manière complémentaire au contour extérieur en forme de segment sphérique de l'insert de buse (10).

6. Jeu d'eau (2) selon l'une des revendications 1 à 5, **caractérisé en ce que** l'insert de buse (10) est réalisé de manière à pouvoir pivoter d'au plus ± 45 degrés, de préférence d'au plus ± 30 degrés, de manière particulièrement préférée d'au plus ± 15 degrés, par rapport à une position de pivotement coaxiale au canal d'eau (8).

7. Jeu d'eau (2) selon l'une des revendications 1 à 6, **caractérisé en ce que** le boîtier (4) présente un insert à bride (22) qui est inséré dans le boîtier depuis une face inférieure (24) du boîtier (4) et est fixé, en particulier est vissé, de manière amovible dans celui-ci, l'insert à bride (22) présentant un contour de palier (26), en particulier conique, sur lequel repose l'insert de buse (10).

8. Jeu d'eau (2) selon l'une des revendications 1 à 7, **caractérisé en ce que** l'insert de buse (10) présente, en particulier sur une région circonférentielle de son contour extérieur en forme de segment sphérique selon la revendication 6, au moins une saillie de guidage (28) qui fait saillie dans un évidement de guidage (30) du boîtier (4) pour limiter son mouvement de pivotement.

9. Kit constitué d'un jeu d'eau (2) selon l'une des revendications 2 à 8 et d'un outil d'alignement et de fixation (32), l'outil d'alignement et de fixation (32) présentant au moins un élément de contact côté outil (34) qui est réalisé de manière complémentaire à au moins un élément de contact côté jeu d'eau (36) de l'élément de sécurisation (16), de telle sorte que l'élément de contact côté outil (34) peut être amené en prise par complémentarité de forme avec l'élément de contact côté jeu d'eau (36), de sorte que l'élément de sécurisation (16) peut être fixé ou détaché par la rotation de l'outil d'alignement et de fixation (32), en particulier autour d'un axe de rotation d'outil (C) s'étendant, dans une position de complémentarité de forme, parallèlement à un axe central de canal d'eau (A) ou de manière concordante avec celui-ci.

10. Kit selon la revendication 9, **caractérisé en ce que** l'élément de contact côté outil (34) et l'élément de contact côté jeu d'eau (36) sont façonnés de telle sorte qu'ils réalisent une liaison par une saillie venant en prise dans une cavité, la cavité et la saillie s'étendant en particulier parallèlement à l'axe central de canal d'eau (A).

11. Kit selon la revendication 9 ou 10, **caractérisé en ce que** l'outil d'alignement et de fixation (32) présente au moins deux, de préférence au moins trois, de manière particulièrement préférée quatre, éléments de contact (34) disposés dans la direction circonférentielle autour de son axe de rotation d'outil (C).

12. Kit selon l'une des revendications 9 à 11, **caractérisé en ce que** l'outil d'alignement et de fixation (32) présente au moins un élément de préhension (38), de préférence deux éléments de préhension (38) opposés, s'étendant transversalement à son axe de rotation d'outil (C).

13. Kit selon la revendication 12, **caractérisé en ce qu'**au moins l'un des éléments de préhension (38) présente au moins une région de mise en place (40) pour la mise en place d'un élément d'agrandissement de levier, en particulier une région de mise en place (40) sous la forme d'un évidement de préférence continu.

14. Kit selon l'une des revendications 9 à 13, **caractérisé en ce que** l'outil d'alignement et de fixation (32) présente une nivelle sphérique (42) en particulier démontable.
